# EUROPÄISCHE PATENTSCHRIFT

(11) **EP 0 171 516 B1**
(45) Veröffentlichungstag und Bekanntmachung des Hinweises auf die Patenterteilung: **08.03.1989**
(21) Anmeldenummer: 85105703.4
(22) Anmeldetag: 09.05.1985
(51) Int. Cl.: B65H 51/22

(54) **Fadenspeicher- und -liefervorrichtung**
Yarn storage feeder
Dispositif pour emmagasiner et délivrer un fil

(30) Priorität: 16.08.1984 SE 8404112; 22.08.1984 SE 8404179; 18.09.1984 DE 3434257
(43) Veröffentlichungstag der Anmeldung: 19.02.1986
(73) Patentinhaber: AKTIEBOLAGET IRO, S-523 00 Ulricehamn (SE)
(72) Erfinder: Tholander, Lars Helge Gottfrid, S-561 38 Huskvarna (SE); Kerff, Anton Patrick, S-523 00 Ulricehamn (SE)
(74) Vertreter: Grünecker, Kinkeldey, Stockmair & Schwanhäusser Anwaltssozietät

(56) Entgegenhaltungen:
- CH-A- 542 778
- DE-A- 1 928 040
- DE-A- 3 123 760
- DE-B- 1 191 197
- US-A- 3 776 480
- US-A- 4 226 379

## Beschreibung

Die Erfindung betrifft eine Fadenspeicher- und -liefervorrichtung entsprechend der im Oberbegriff des Anspruchs 1 definierten bekannten Art (z. B. DE-A-3 123 760).

Bei derartigen Fadenspeicher- und -liefervorrichtungen wird mit der Schalteinrichtung der Antrieb gesteuert, der für die Ergänzung des Fadenvorrats verantwortlich ist. Vermindert sich die Größe des Fadenvorrats bis zu einem Minimum, so wird der Fadenvorrat wieder vergrößert, gegebenenfalls bis zu einer maximalen Größe, bei deren Erreichen dieser Antrieb dann wieder stillgesetzt wird. Möglich ist es ferner, die Steuerung so vorzunehmen, daß die Ergänzung des Fadenvorrats immer so vorgenommen wird, daß dieser in seiner Größe zwischen dem Maximal- und dem Minimalwert schwankt, ohne ihn jemals zu erreichen. Erreicht die Größe des Fadenvorrats jedoch den Minimal-oder Maximalgrößenwert, so ist dies ein Zeichen für eine Störung, worauf über die Schalteinrichtung nicht nur der Antrieb für die Fadenspeicher- und -liefervorrichtung, sondern auch für mit dieser zusammenarbeitende, gegebenenfalls nachgeschaltete Einrichtungen stillgesetzt wird. Bei Fadenspeicher- und -liefervorrichtungen mit stillstehendem Speicherkörper wird üblicherweise ein außerhalb des Speicherkörpers befestigter, fingerartiger Fühler verwendet, der mit seinem Ende in eine axiale Vertiefung des Speicherkörpers eintaucht und durch eine Feder belastet wird. Der Fühler arbeitet entweder mit einer Schalteinrichtung zusammen oder besitzt selbst Kontakte, die mit Gegenkontakten zur Signalerzeugung zusammenwirken. Sobald der Fadenvorrat so groß wird, daß er den Fühler in einem bestimmten Ausmaß auslenkt, wird ein Signal erzeugt, das die Vergrößerung des Fadenvorrats unterbricht. Nachteilig ist dabei, daß der Fühler eine bestimmte Belastung auf die Fadenwindungen ausübt, die beim Abziehen jeder Fadenwindung als Ruck spürbar wird. Insbesondere in der Textilverarbeitung ist es jedoch notwendig, daß die Fadenspannung des abgezogenen Fadens nicht nur klein, sondern auch konstant bleibt, was eine der Hauptaufgaben der Fadenspeicher- und -liefervorrichtung ist. Beim Abziehen des Fadens soll dieser nach Möglichkeit einen sogenannten Ballon bilden, was durch den von außen eingreifenden Fühler verhindert wird. Weiterhin ist es ungünstig, daß der Fühler bzw. seine Federung auf die jeweilige Fadenart oder Eigenart einzustellen ist und daß der Fühler auch in Abhängigkeit von der Fadendicke verstellt werden muß, wofür baulich verhältnismäßig viel Aufwand zu treiben ist. Es wurde deshalb mehr und mehr zu optischen oder opto-elektronischen Fühlern übergegangen, die die Fadenvorratsgröße berührungsfrei abzutasten vermögen. Bei diesen wird der gerichtete Lichtstrahl von einer am Speicherkörper fest angeordneten Spiegelfläche reflektiert und dann, z. B. auf seine Intensität abgetastet. Hierbei ist es sehr schwierig, dauerhaft ein starkes und signifikantes und zuverlässig abtastbares Signal zu erzeugen.

Es ist ferner bekannt (DE-A 1 928 040) einen durch den Fadenvorrat verschwenkbaren Fühler zu benutzen, der als zweiarmiger Hebel ausgebildet ist. Der eine Arm greift von außen in den Fadenvorrat ein und liegt an dessen Rückseite an, so daß er bei wachsendem Fadenwickel nach innen verschwenkt wird. Der andere Arm trägt einen Permanentmagneten, der bei der Schwenkbewegung seinen Abstand zu einem Magnetschalter vergrößert bzw. verkleinert und dadurch diesen Schalter berührungslos zum Ein- bzw. Ausschalten beaufschlagt. Bei der betreffenden Fadenspeicher- und -liefervorrichtung handelt es sich um eine ungewöhnliche Spezialkonstruktion, bei der sich der Fadenvorrat entgegen der Fadenabzugsrichtung auf dem stillstehenden Speicherkörper bewegt, also in einer zur allgemein üblichen Gattung der Fadenspeicher-und -liefervorrichtungen, zu der auch die Vorrichtung der vorliegenden Anmeldung gehört, entgegengesetzten Weise. Bei dieser bekannten Sonderform besteht somit kein Hinderungsgrund, ein Fühlelement der geschilderten Art einzusetzen. Bei den üblichen Vorrichtungen, auf welche sich die vorliegende Erfindung alleine bezieht, würde ein Teil des geschilderten bekannten Fühlerelementes im Garnabzugsweg liegen, kommt also für diese Art der Fadenspreicher- und -liefervorrichtungen nicht in Frage. Ferner treten bei Fadenspeicher- und -liefervorrichtungen der der Erfindung zugrundeliegenden Art Anschlußprobleme für im Speicherkörper angeordnete Fühlglieder auf, die bei der bekannten Spezialvorrichtung nicht vorhanden sind.

Der Erfindung liegt die Aufgabe zugrunde, eine Fadenspeicher- und -liefervorrichtung der eingangs genannten Art zu schaffen, bei der die Steuerung oder Überwachung der Größe des Fadenvorrats ohne störende Beeinflussung des Fadenabzugs vom Speicherkörper erreicht wird.

Die gestellte Aufgabe wird erfindungsgemäß durch die den_{'}Patentanspruch 1 kennzeichnenden Merkmale gelöst.

Bei dieser Ausbildung läßt sich ein außerordentlich leichtes und leicht bewegliches Fühlelement einsetzen, das verschmutzungsunanfällig arbeitet und den Vorteil hat, daß es den Fadenabzug und den Fadenvorschub nicht mehr spürbar beeinträchtigt, weil in der einen Stellung, in der das Fühlelement von der Oberfläche des Speicherkörpers vorsteht, der Faden von der Oberfläche des Speicherkörpers ab und über das Fühlelement gehoben bzw. in einem verhältnismäßig großen Abstand vor dem Fühlelement schon von der Oberfläche des Speicherkörpers abgehoben wird, und weil in der andern Stellung das Fühlelement unter der einer außerordentlich geringen Rückstellkraft ohnedies mit der Oberfläche des Fadenkörpers bündig ist oder sogar hinter dieser liegt, so daß es für den Faden praktisch nicht vorhanden ist. Das Fühlelement betätigt keine Kontakte oder Schalteinrichtungen unmittelbar, so daß es den Faden mit einer kaum spürbaren Belastung beaufschlagt. Das Fühlglied stellt aber eine Lageveränderung des Fühlelements berührungslos fest und erzeugt das Reaktionssignal, das die Schalteinrichtung betätigt, da die vom Fühlglied ermittelte Bewegung des Fühlelements signalisiert, daß der Fadenvorrat zu groß oder zu klein geworden ist.

Eine vorteilhafte Ausführungsform geht aus Anspruch 2 hervor. Der Näherungs-Initiator stellt, z. B. anhand eines Einflusses auf das von ihm selbst erzeugte Feld, die stattgefundene Lageänderung des Fühlelementes fest und erzeugt das Signal. Handelsübliche Näherungs-Initiatoren sprechen auf mit Abstandsänderungen verbundene Lageänderungen außerordentlich feinfühlig an und können dabei ohne weiteres soweit von der Speicherkörperoberfläche entfernt stehen, daß sie die Fadenbewegungen nicht behindern. Andere nicht unmittelbar im Fühlbereich liegende, elektrisch oder magnetisch leitfähige Elemente werden dabei ignoriert.

Zweckmäßig ist weiterhin die Ausführungsform von Anspruch 3, weil eine Metallblattfeder bei geringem Gewicht leicht in die jeweils optimale Form gebogen sein kann, die Rückstellkraft dauerhaft selbst aufbringt und einfach zu befestigen ist. Zusammen mit dem kleinen und leichten Näherungs-Initiator entsteht so eine zuverlässige, leichte und nur wenig Platz beanspruchende Fühleinheit.

Alternativ ist auch eine Ausführungsform zweckmäßig, wie sie mit Anspruch 4 angedeutet ist. Jede Lageänderung des Fühlelements bedingt eine Lageänderung des Magnetfeldes, die das Fühlglied als Veränderung der Feldstärke feststellt und zur Signalabgabe benutzt.

Ein wichtiger Gedanke geht weiterhin aus Anspruch 5 hervor. Da beim Rückführen des Fühlelementes an diesem keinerlei Fremdkräfte angreifen, kann die Rückstellkraft ausserordentlich gering ausgelegt werden, was der leichten Bewegbarkeit des Fühlelementes von der einen in die andere Stellung entgegen der Rückstellkraft zugute kommt. Da die Fadenwindungen nur in einem vernachlässigbarem Maß belastet werden, wird die Fadenabzugspannung oder die Vorschubbewegung des Fadenvorrats nicht beeinflußt.

Eine weitere zweckmäßige Ausführungsform geht aus Anspruch 6 hervor. Diese Achse, um die das Fühlelement schwenkt, kann verhältnismäßig nahe an der Oberfläche des Speicherkörpers liegen, so daß die Masse des Fühlelementes um die Achse konzentriert ist, und zwar zusammen mit dem Permanentmagneten, was der leichten Beweglichkeit des Fühlelements zugute kommt. Günstig ist dabei, daß die Kippbewegung zu einer definierten Kippbewegung des Magnetfeldes des Permanentmagneten führt, die für das Fühlglied mit einer schlagartigen und verhältnismäßig starken Veränderung der Stärke des Magnetfeldes spürbar ist. Bei der Blattfeder läßt sich die jeweilige Kippachse für das Ende so anordnen, daß ein großer Hebelarm und damit eine kleine Kraft zum Verlagern des Endes erreicht werden.

Alternativ dazu ist auch eine Ausführungsform vorteilhaft, wie sie aus Anspruch 7 hervorgeht. Eine solche Biegefeder ist dauerhaft und mit gleichmäßig geringem Widerstand belastbar und hat den Vorteil, daß sie gleichzeitig die Lagesicherung des Fühlelements im Speicherkörper übernehmen kann.

Alternativ dazu ist auch eine Ausführungsform zweckmäßig wie sie aus Anspruch 8 hervorgeht. Dabei übernimmt die Zugfeder die federnde Eigenschaft der Biegefeder und sorgt dafür, daß das Fühlelement wieder in die eine Stellung zurückkehrt, in der es über die Oberfläche des Speicherkörpers übersteht, wenn der Fadenvorrat den Fühlbereich freigegeben hat.

Eine weitere, vorteilhafte Ausführungsform geht aus Anspruch 9 hervor. Hierbei wird auf das Fühlelement nicht direkt im Sinn einer Rückstellung eingewirkt, sondern wiederum nur auf magnetische Weise, was sich ohne weiteres so bewerkstelligen läßt, daß die Anfangskraft zum Auslenken des Fühlelementes aus der einen Stellung sehr gering ist, was für die Fadenwindungen günstig ist.

Eine weitere alternative Ausführungsform geht aus Anspruch 10 hervor. Hierbei wird das Fühlelement in einer linearen Richtung durch die Fadenwindungen versetzt, wobei auch dann die auftretende Schwächung der Magnetfeldstärke vom Fühlglied festgestellt und zur Signalabgabe herangezogen wird. Günstig ist hierbei, daß das Fühlelement in einer kleinen Öffnung im Speicherkörper untergebracht werden kann, die gut gegen Verschmutzung abzuschirmen ist.

Eine weitere alternative Ausführungsform geht aus Anspruch 11 hervor. Hier hat das Fühlelement keine feste Kippachse im Speicherkörper, sondern sie wird durch die Rückstellkraft in einer labilen Gleichgewichtslage gehalten, aus der sie unter der Einwirkung der Fadenwindungen in eine andere, gegebenenfalls stabile, Gleichgewichtslage gerollt werden kann. Die ovale Form der Scheibe sorgt dann dafür, daß in der zweiten Stellung das Fühlelement nicht mehr über die Oberfläche des Speicherkörpers übersteht.

Alternativ dazu ist auch eine Ausführungsform zweckmäßig, wie sie aus Anspruch 12 hervorgeht. Dabei sorgt die Stufe in der Führungsbahn dafür, daß das Fühlelement in der einen Stellung über die Oberfläche und in der anderen nicht mehr über die Oberfläche ragt.

Hierbei ist es wichtig, wenn auch die Maßnahmen von Anspruch 13 vorgesehen sind, da dann die Endstellungen des Fühlelementes genau von vornherein festgelegt sind und damit auch die Lage des Magnetfeldes des Permanentmagneten, die ja das Fühlglied genau abtasten muß.

Damit die Fadenwindungen das Fühlelement leicht von der einen in die andere Stellung bewegen können, ist auch die Maßnahme von Anspruch 14 wichtig.

Schon kleine Änderungen der Stärke des Magnetfeldes lassen sich mit einem Fühlglied abtasten, wie es in Anspruch 15 enthalten ist.

Eine weitere, besonders zweckmäßige Ausführungsform geht aus_{'}Anspruch 18 hervor. Dank der jeweiligen Polung beider Permanentmagneten ist das Kippelement sklavisch dazu gezwungen, einer Kippbewegung des Fühlelements zu folgen. Das Kippelement läßt sich dabei ohne weiteres so ausbilden, daß es eine Schalteinrichtung betätigt bzw. mit einem gegen Schmutz geschützten opto-elektronischen Schaltglied zusammenarbeitet, was für das Fühlelement ja nicht möglich Wäre. Das Fühlelement gibt sozusagen den magnetischen Impuls für das Kippelement, das dieses zu einer Bewegung veranlaßt, mit der ein Signal erzeugt wird.

Besonders zweckmäßig ist weiterhin die Ausführungsform von Fig. 17, weil damit eine eigene Aufstellfeder oder ein Permanentmagnet zum Aufstellen des Fühlelementes entfällt und die Magnetwirkung zwischen den beiden Permanentmagneten des Fühlelements und des Kippelements zur gegenseitigen Aufstellkrafterzeugung verwendet wird.

In der Praxis hat sich eine Ausführungsform als besonders zweckmäßig erwiesen, die aus Anspruch 18 hervorgeht. Diese Form des Fühlelements ist nicht nur einfach und preiswert herstellbar, leicht im Speicherkörper unterzubringen, sondern läßt auch ein rasches Ansprechen auf einen Kontakt mit einer Fadenwindung erreichen. Das Eindringen von gegebenenfalls die Funktion des Fühlelements beeinträchtigendem Schmutz läßt sich gemäß Anspruch 19 wirkungsvoll verhindern.

Nahezu vollständig wartungsfrei ist eine Ausführungsform, wie sie aus Anspruch 20 hervorgeht, weil die das Fühlelement aufnehmende Vertiefung nach außen hin hermetisch abgedichtet ist, so daß keine Verschmutzungen die Funktion des Fühlelementes beeinträchtigen können.

Günstig ist auch die Ausführungsform von Anspruch 21, weil damit jedes Fühlelement eine Grenze der Größe des Fadenvorrats überwacht und insgesamt zwei Signale erzeugbar sind, die analog oder digital weiterverarbeitbar und zum Steuern verschiedener Einrichtungen nutzbar sind.

Weiterhin gibt Anspruch 22 eine baulich einfache Ausführungsvariante an, bei der an der Blattfeder beide Fühlelemente augebildet sind.

Eine weitere, zweckmäßige Ausführungsform geht aus Anspruch 23 hervor. Hierbei wird die Lageänderung des Fühlelementes dazu benutzt, auch einen vom Fühlelement reflektierten Lichtstrahl mit zu verlagern, der von einem auf das Fühlelement gerichteten Lichtstrahl stammt. Gegenüber herkömmlichen optischen Fühlern ergibt sich der Vorteil, daß ein sehr kräftiger Lichtstrahl verwendet werden kann und daß dank der Verlagerung des reflektierten Lichtstrahles ein sehr starkes Signal entsteht, weil der Empfänger nicht die Änderung der Intensität der Lichtstärke des aus bestimmten Gründen relativ schwachen reflektierten Strahles feststellt, wie bisher, sondern deutlich zwischen dem Vorliegen eines kräftigen reflektierten Lichtstrahles und seinem Ausbleiben unterscheidet. Diese optische Einrichtung ist aus diesem Grund wesentlich unempfindlicher und zuverlässiger, als bisher bekannte.

Ein weiterer, wichtiger Gedanke geht aus Anspruch 24 hervor. Der Empfänger wird an einer Stelle längs des Weges positioniert, den der reflektierte Lichtstrahl bei der Lageänderung des Fühlelementes durchläuft. An einem Punkt der Bewegung des Fühlelementes erhält der Empfänger den Lichtstrahl, während er über den Rest des Bewegungsweges nicht beaufschlagt wird. Das erzeugbare Signal ist signifikant und stark.

Eine andere, alternative Ausführungsform zeichnet sich durch die Maßnahme von Anspruch 25 aus. Hier wird in einer der beiden Stellungen, zwischen denen sich die Lage des Fühlelementes ändert, der Empfänger mit dem Lichtstrahl beaufschlagt. Bewegt sich das Fühlelement aus dieser Stellung, so erhält der Empfänger keinen reflektierten Lichtstrahl und wird deutlich über die stattgefundene Lageänderung informiert.

Schließlich ist auch das Merkmal von Anspruch 26 wichtig, weil mit der jeweiligen Wahl der Richtung des Lichtstrahles, der vom Fühlelement reflektiert wird, ein optimales Steuerverhalten wählbar ist, bzw. weil dem Konstrukteur der Vorrichtung Veränderungen in der Zuordnung der einzelnen zusammenwirkenden Komponenten in einem größeren Bereich ermöglicht wird.

Anhand der Zeichnungen werden nachstehend Ausführungsformen des Erfindungsgegenstandes erläutert. Es zeigen:
Fig. 1 einen Teillängsschnitt durch eine Fadenspeicher und -liefervorrichtung mit einem Maximal- und einem Minimalfühler für die Größe des Fadenvorrats,
Fig. 2a eine erste Abwandlung eines Minimal- und Maximalfühlers gemäß Fig. 1,
Fig. 2b einen Schnitt in der Ebene 11-11,
Fig. 3a eine zweite Abwandlung eines Minimalfühlers von Fig.1,
Fig. 3b eine Schnittansicht in der Ebene 111-111 von Fig. 3a,
Fig. 4a, 4b einander zugeordnete Ansichten einer weiteren Ausführungsform des Minimalfühlers von Fig. 1,
Fig. 5a eine weitere Ausführungsform der beiden Fühler,
Fig. 5b eine um 90° gedrehte Ansicht des Maximalfühlers von Fig. 4a,
Fig. 6a, 6b zwei einander zugeordnete Ansichten einer weiteren Ausführungsform eines Fühlers,
Fig. 7a, 7b zwei einander zugeordnete Ansichten einer weiteren Ausführungsform eines Fühlers,
Fig. 8 eine weitere Ausführungsform der beiden Fühler von Fig. 1
Fig. 9a, 9b zwei einander zugeordnete Ansichten einer weiteren Ausführungsform des Maximalfühlers von Fig. 1,
Fig. 10 den Maximalfühler von Fig. 9a und 9b in einer ausgelenkten Stellung, und
Fig. 11a,
11b, 11c drei weitere Ausführungsformen eines auf optischer Basis betriebenen Maximalfühlers.

In Fig. 1 ist eine Fadanspeicher- und -liefervorrichtung 1 schematisch und in einem Teilschnitt gezeigt, die ein Gehäuseunterteil 2 mit einem seitlichen Haltearm 3 besitzt, an dem ein Träger 4 mit einer Fadenabzugsöse 5 befestigt ist. Im Untergehäuse 2 ist ein nicht dargestellter Antriebsmotor für ein rohrförmiges Fadenwickelorgan 6 enthalten, das sich mit einer Antriebswelle 7 dreht, die die Vorrichtung 1 in axialer Richtung durchsetzt. Auf der Antriebswelle 7 sind in voneinander getrennten Lagerstellen 8 und 9 mit gegeneinander schräggestellten Drehachsen (nicht dargestellt) zwei Hälften 10 und 11 eines trommelförmigen Speicherkörpers drehbar gelagert, die ineinandergreifende Stäbe 12 und 13 besitzen, die eine annähernd zylindrische Oberfläche 15 des Speicherkörpers definieren. Durch die Winkelversetzung zwischen den Drehachsen und gegebenenfalls eine nicht gezeigte Exzentrizität der Drehachsen der beiden Hälften wird über die Antriebswelle 7 auf übliche Weise einem auf der Oberfläche 15 liegenden Fadenvorrat 26 eine Vorschubbewegung in axialer Richtung vom Wickelorgan 6 weg erteilt.

Der mit 27 bezeichnete Faden wird durch das Fadenwickelorgan 6 zugeführt und in tangentialer Richtung auf die Oberfläche 15 aufgewickelt, wo er mit mehreren Windungen den Fadenvorrat 26 bildet, aus dem der Faden dann über einen Kopfteil 22 des Speicherkörpers bzw. dessen verdickten Rand durch die Fadenöse 5 wieder abgezogen wird.

In einer längsverlaufenden Vertiefung 16 des Speicherkörpers, die durch eine Wand 17 begrenzt wird, sind ein Maximalfühler 18 und ein Minimalfühler 19 angeordnet, mit denen die jeweilige Größe des Fadenvorrats 26 abtastbar ist. In einem Abstand von den Fühlern 18 und 19 sind Fühlglieder 20 und 21 auf die Fühler 18 und 19 ausgerichtet, die die jeweilige Lage jedes Fühlers abtasten und daraus Signale erzeugen, mit denen z. B. der Antriebsmotor im Gehäuseunterteil 2 in Gang gesetzt oder stillgesetzt wird, um zur Vergrößerung des Fadenvorrats 26 mehr Faden aufzuwinden bzw. mit dem Aufwickeln des Fadens aufzuhören.

Da sich der Speicherkörper mit der Antriebswelle 7 mitdrehen möchte, was aber unbedingt zu vermeiden ist, ist im Kopfteil 22 ein Magnet 24 befestigt, der auf einen in einer Halterung 25 untergebrachten Magneten 23 ausgerichtet ist. Zwischen diesen Magneten 23 und 24 wird eine Haltekraft aufgebaut, die den Speicherkörper stillhält, so daß sich die Antriebswelle 7 in ihm dreht und dabei die beiden Hälften 10 und 11 des Speicherkörpers zu der Vorschubbewegung anregt. Im Speicherkörper ist ferner ein Füllkörper 14 enthalten, der das Eindringen von Verunreinigungen in den Hohlraum des Speicherkörpers und zu den Lagerstellen 8 und 9 zu verhindern hat.

Der Fadenvorrat 26 soll eine bestimmte Größe haben, die sich in Abhängigkeit davon, wieviel neuen Faden das Fadenwickelorgan 6 aufwindet und wieviel Faden durch die Fadenabzugsöse 5 abgezogen wird, verändert. Die Größe soll zwischen einem Maximal- und einem Minimalwert schwanken, die beide nicht überschritten werden dürfen. Demzufolge ist in Fig. 1 der Minimalwertfühler 19 betätigt, was anzeigt, daß der Fadenvorrat größer ist als der Minimalwert, während der Maximalfühler 18 nicht betätigt ist, was anzeigt, daß der Fadenvorrat 26 richtigerweise noch kleiner als der Maximalwert ist.

Bei der Ausführungsform von Fig. 2a, 2b sind der Maximalund der Minimalfühler 18,19 von Fühlgliedern gebildet, die die beiden Enden 65, 65' einer einstückigen Metall-Blattfeder 66 sind. Die Metallblattfeder 66 ist mit einem ebenen Basisteil 67 in der Vertiefung 16 mit einer Schraube 68 leichtaustauschbar festgelegt. Vom Basisteil 67 erstrecken sich senkrechte Schenkel 71 in Richtung zur Oberfläche 15 der Speicherkörper, von denen die Enden 65, 65' seitlich weggebogen sind, und zwar derart, daß ohne den Auflagedruck der Windungen 27 jedes Ende 65, 65' über die Oberfläche 15 ragt. Das Ende 65' ist gegenüber einem Zwischenteil 70 so abgebogen, daß es in unbelastetem Zustand gerade nicht oberhalb der Oberfläche 15 liegt, sondern eine schräge Auflauffläche für die Windungen 27 bildet, während in belastetem Zustand so um eine Kippachse 69' in die Vertiefung gedrängt ist (Fig. 2a), daß der Zwischenteil 70 annähernd mit der Oberfläche 15 bündig ist. Die Kippachse 69' des Endes 65' könnte auch am unteren Ende des hinteren Schenkels 71 im Übergang zum Basisteil 67 liegen. Das andere Ende 65 hat seine Kippachse 69 entweder - wie gezeigt - im Übergang vom rechten Schenkel 71 zum Basisteil 67 oder im Übergang vom Ende 65 zum rechten Schenkel 71. Die Fühlglieder 20', 21'sind Näherungs-Initiatoren, die ein elektromagnetisches oder ein Wirbelstromfeld erzeugen, das durch Lageänderung des elektrisch leitfähigen Fühlelementes 28', 28" zur Signalerzeugung beeinflußt wird. Solche Näherungs-Initiatoren sind handelsüblich und in unterschiedlichen Empfindlichkeits-Abstufungen erhältlich. Sie arbeiten auch dann einwandfrei, wenn andere metallische Elemente in der Nähe vorliegen. Deshalb beeinträchtigt die einstückige Ausbildung der Blattfeder 66 das ordnungsgemäße Arbeiten beider Initiatoren 20', 21'nicht. Aber es könnten die beiden Fühlelemente 28', 28" auch durch getrennte Blattfedern gebildet werden.

In den Fig. 3a, 3b und 3c sind die Maximal- und Minimalfühler 18a und 19a so ausgebildet, daß ein blockförmiges Fühlerelement 28, in das ein Permanentmagnet 29 mit einer bestimmten Polung baulich eingegliedert ist, auf einer Biegefeder 30 gelagert ist, die auf einem Widerlager 31 befestigt ist. Die Biegefeder 30 kann aus Weichgummi oder einem Elastomer bestehen und knickt bei einer Belastung des Fühlelementes 28 durch die Fadenwindungen des Fadenvorrats in einem Bereich 35 ab. In Fig. 1 sind die Fühlerelemente auf annähernd zur Achse der Vorrichtung 1 radialen Biegefedern befestigt, während sie gemäß den Fig. 3a-c auf annähernd in Axialrichtung verlaufenden Biegefedern 30 befestigt sind. Jede Biegefeder 30 sichert gleichzeitig die Lage des Fühlelementes 28 in seinen beiden Stellungen, wobei in der einen Stellung unter der Rückstellkraft der Biegefeder 30 das Fühlelement 28 mit einer keilförmigen Spitze 34, einer annähernd senkrecht zur Oberfläche 15 liegenden Anlagefläche 33 und einer Schrägfläche 32 über die Oberfläche 15 ragt, und zwar annähernd in der Höhe des Durchmessers der Fadenwindungen. In der anderen Stellung, in der die Biegefeder abgeknickt ist (Fig. 3c), schließt die Spitze 34 des Fühlelementes 28 mit der Oberfläche 15 annähernd bündig ab, so daß die Fadenwindungen des Fadenvorrats im wesentlichen unbehindert vorwärtsgleiten können.

Gemäß Fig. 3b sitzt das Fühlelement 28 in der eng an die Breite des Fühlelementes 28 angepaßten Vertiefung 16 des Speicherkörpers. Die keilförmige Spitze 34 hat einen konvexen Verlauf. Der Permanentmagnet 29 ist beispielsweise so angeordnet, daß er in der Stellung gemäß Fig. 2a ein Magnetfeld mit Magnetlinien M erzeugt, die in der Mitte des Magnetfeldes gerade auf das Fühlglied 20 ausgerichtet sind. Das Fühlglied 20 ist zweckmäßigerweise ein Hallelement, das Änderungen der Stärke des Magnetfeldes sofort feststellt und daraus ein Signal ableiten kann.

Es liegt auf der Hand, daß in der anderen Stellung des Fühlelements 28 (Fig. 3c) das Magnetfeld mit den Magnetlinien M zur Seite gekippt ist, so daß das Fühlglied 21 des Minimalfühlers 19a durch das Magnetfeld wesentlich schwächer beaufschlagt ist, als in der einen Stellung gemäß Fig. 2a. Auf diese Weise kann das Fühlglied 20 oder 21 entweder beim Wegkippen des Fühlelements 28 oder beim Zurückkippen des Fühlelements 28 ein Signal entwickeln, oder in beiden Fällen.

Bei der Ausführungsform des Minimalfühlers 18b gemäß den Fig. 4a und 4b ist wiederum das blockförmige Fühlerelement 28 mit dem integrierten Permanentmagneten 29 vorgesehen, das um eine annähernd parallel zu den Fadenwindungen liegende Schwenkachse 36 in einer Lagerstelle 37 im Speicherkörper kippbar ist. Die Achse 36 befindet sich zweckmäßigerweise in der Nähe des Massenschwerpunkts des Fühlelements mit dem Permanentmagneten 29, so daß zum Kippen des Fühlelements 28 nur eine geringe Kraft erforderlich ist. Es wäre auch möglich, die Schwenkachse 36 direkt im Schwerpunkt anzubringen. Die Rückstellkraft, die das Fühlelement 28 aus der nach unten gekippten Stellung (Fig. 4c) wieder in die in Fig. 3a gezeigte Stellung zurückführt, wird bei dieser Ausführungsform durch einen im Speicherkörper angeordneten, weiteren Permanentmagneten 38 erzeugt, der z. B. umgekehrt gepolt ist wie der Permanentmagnet 29 im Fühlelement 28. Die Magneten 29 und 38 wirken derart zusammen, daß das Fühlelement 28 wieder in die Stellung gemäß Fig. 3a zurückgeschwenkt wird, sobald die Belastung durch die Fadenwindungen aufgehört hat.

Bei der Ausführungsform von Fig. 5a sind der Minimal- und der Maximalfühler 18c, 19c als ovale, scheibenförmige Fühlerelemente 39 ausgebildet, in die mittig die Permanentmagneten 29 eingegliedert sind. Die Aufstellkraft für jedes Fuhlerelement 39 wird durch einen weiteren Permanentmagneten 38 mit umgekehrter Polung erzeugt. Fig. 5b verdeutlicht, daß jedes Fühlerelement 39 relativ breit ausgebildet ist und damit stabil auf einer Führungsbahn 43 rollen kann, die in der Vertiefung 16 des Speicherkörpers angeordnet ist und axial verläuft. In der durch den Permanentmagneten 38 bewirkten, aufrechten Stellung des Fühlelements 39 steht eine zweckmäßigerweise strukturierte, z. B. quergerippte, Oberfläche 40 über die Oberfläche 15 des Speicherkörpers über, wo sie durch den Faden 27 leicht so beaufschlagt werden kann, daß das Fühlelement, z. B. der Minimalfühler 19c, zur Seite gerollt wird und mit seiner Fläche 40 bündig mit der Oberfläche 15 abschließt. Auf der Führungsbahn 43 können Anschläge 41 und 42 vorgesehen sein, die die beiden Stellungen jedes Fühlerelements formschlüssig festlegen.

Bei der Ausführungsform des Minimalfühlers 18b gemäß Fig. 6a und 6b ist ein Fühlerelement 46 in Form einer kreisförmigen Scheibe einer bestimmten Breite vorgesehen, in das wiederum der Permanentmagnet 29 integriert ist. Im Speicherkörper ist eine Führungsbahn 44 mit einer Stufe 45 vorgesehen, auf der das Fühlerelement 46 derart abrollen kann, daß es in der einen Stellung über die Fläche 15 ragt und in der anderen Stellung mit der Fläche 15 bündig abschließt (strichliert angedeutet). Die Aufstellkraft bzw. die das Fühlerelement 46 aus der anderen Stellung in die eine Stellung rückführende Aufstellkraft wird durch den weiteren Permanentmagneten 38 erzeugt. Auf der Führungsbahn 44 sind wiederum die Anschläge 41 und 42 vorgesehen, die die beiden Endstellungen formschlüssig festlegen. Ferner können im Fühlerelement 46 Ausnehmungen 48 eingeformt sein, die mit Zähnen 47 auf der Führungsbahn 44 derart zusammenarbeiten, daß sich das Fühlerelement 46 nicht relativ zur Führungsbahn 44 verdrehen kann.

Im übrigen könnte das Fühlelement 46 auch eine ballförmige Gestalt haben.

Weiterhin wäre es möglich, bei den vorerwähnten Ausführungsformen anstelle der weiteren Permanentmagneten 38 Federn zu verwenden, die die Aufstellkraft für das Fühlelement erzeugen.

Bei der Ausführungsform des Minimalfühlers 18e gemäß den Fig. 7a und 7b ist wiederum das blockförmige Fühlelement 28 mit dem integrierten Permanentmagneten 29 vorgesehen und um die Achse 36 in den Lagerstellen 37 im Speicherkörper kippbar gelagert. An der Unterseite des Fühlerelements 28 ist ein Verlängerungszapfen 64 angeordnet, an dem eine Zugfeder 49 angreift, deren freies Ende an einem im Speicherkörper festen Widerlager 50 verankert ist. Die Zugfeder 49 erbringt die Aufstellkraft für das Fühlelement 28. Es könnte dabei ein im Speicherkörper angeordneter, nicht dargestellter Anschlag vorgesehen sein, um die Stellung gemäß Fig. 6a für das Fühlelement 28 formschlüssig festzulegen.

Bei der Ausführungsform der Minimal- und Maximalfühler 19f, 18f gemäß Fig. 8 ist wiederum jeweils ein blockförmiges Fühlerelement 28 vorgesehen, das allerdings in bezug auf die Vorschubbewegung der Windungen des Fadens 17 gegenüber den vorerwähnten Ausführungsbeispielen um 180° gedreht angeordnet ist, so daß seine schräge Auflauffläche 32 der Vorschubbewegung entgegengesetzt gerichtet ist. Jedes Fühlerelement 28 ist zudem an der Spitze bei 51 abgerundet.

Beide Fühlerelemente 28 sind in radialen Schächten 52 des Speicherkörpers radial zu dessen Achse verschiebbar gelagert, und zwar mittels der Druckbolzen 54, die eine Abstützung 53 verschiebbar durchsetzen. Unter der Abstützung 53 ist an jedem Druckbolzen 54 ein verbreiterter Bund 55 angeformt, an dem sich eine Druckfeder 56 abstützt, deren freies Ende auf einer Widerlagerfläche 57 aufliegt. Die Schächte 52 sind durch eine dünne Haut 58 nach außen hin hermetisch abgedichtet.

Der Minimalfühler 19f ist durch den Fadenvorrat so weit eingeschoben, daß seine Spitze 51 in etwa mit der Fläche 15 bündig abschließt und der Bund 55 von der Abstützung 53 weggedrückt ist. Das Fühlelement 28 des Maximalfühlers 18f wird hingegen durch die Druckfeder 56 bis zur Anlage des Bundes 55 an der Abstützung 53 aus dem Schacht 52 herausgeschoben, so daß die Auflauffläche 32 über die Oberfläche 15 ragt und die Haut 58 hochgewölbt ist.

Die Fühlglieder 20 und 21 sind hier Hallelemente, die auf die bei einer Verschiebung jedes Füllgliedes 28 eintretende Abschwächung der Stärke des Magnetfeldes ansprechen.

Bei der Ausführungsform gemäß den Fig. 9a, 9b ist wiederum das blockförmige Fühlelement 28 mit seinem Permanentmagneten 29 vorgesehen, das um die Achse 36 in den Lagerstellen 37 des Speicherkörpers kippbar gelagert ist. In Fig. 9a ist Zwar ein weiterer Permanentmagnet 38 angedeutet, der zum Erzeugen der Aufstellkraft vorgesehen sein kann, jedoch ist bei dieser Ausführungsform dieser weitere Permanentmagnet 38 auch entbehrlich.

Das auf das Fühlelement 28 ausgerichtete Fühlglied ist nämlich ein Kippelement 58, in das ein Permanentmagnet 60 baulich integriert ist, der gleich gepolt ist, wie der Permanentmagnet 29 im Fühlelement 28. Das Kippelement 58 besitzt einen hochstehenden Arm 59, der in einen optoelektronischen Sensor 63 eingreift. Das Kippelement 58 ist um eine zur Achse 36 parallele Achse 61 in einer Lagerstelle 62 kippbar gelagert.

Die beiden Permanentmagneten 29 und 60 ziehen einander an und wirken aufeinander derart ein, daß bei einer Kippbewegung des Fühlelements 28 (Fig. 10) des Minimalfühlers 18g auch der Permanentmagnet 60 des Kippelements 58 um die Achse 61 gekippt wird, weil sich die Magnetlinien der beiden Magnetfelder beider Magneten parallel auszurichten versuchen, wodurch der Arm 59 aus dem opto- elektronischen Sensor 63 herauskippt und dieser zum Erzeugen eines Signals angeregt wird. Infolge der Magnetwirkung zwischen den beiden Magneten 60 und 29 haben diese gemeinsam das Bestreben, sich wieder in die Lage gemäß Fig. 8a zu bewegen, wenn die Kippbelastung am Fühlelement 28 abgebaut ist. Aus diesem Grund ist ein die Aufstellkraft bewirkender Permanentmagnet 38 hier nicht erforderlich.

Die Ausführungsformen der Fig. Ha, 11b und 11c zeigen ein optisches Prinzip bei jeweils einem Maximalfühler 18.

Gemäß Fig. 11a ist der Maximalfühler 18 durch das Fühlelement 28" gebildet, das vom federnden Ende 65 einer in nicht näher dargestellter Weise hinter der Oberfläche 15 des Speicherkörpers befestigten Blattfeder 66' gebildet wird. Das Ende 65 steht in der unbelasteten Stellung I schräg über die Oberfläche 15 vor, während es durch die Fadenwindungen 27 in die belastete Stellung 11 mit der Oberfläche 15 in etwa bündig wegdrückbar ist. Das Ende 65 besitzt eine reflektierende Oberfläche 74, die auch durch eine dort vorgesehene Spiegelfläche gebildet werden kann. Im festen Teil 3 der Vorrichtung 1 ist als Fühlglied 20" ein auf Licht ansprechendes Element, z. B. ein Fototransistor, angeordnet, dem eine Lichtquelle 72, z. B. eine Lichtdiode, beigeordnet ist. Die Lichtquelle 72 erzeugt einen Lichtstrahl 73, z. B. aus infrarotem Licht, der so gerichtet ist, daß er auf die Oberfläche 74 des Endes 65 auftrifft und in der Stellung I des Fühlelementes 28" in der Richtung 73 I reflektiert wird. Auf die Richtung 73 des reflektierten Lichtstrahls ist das Fühlglied 20" ausgerichtet. Wird hingegen das Ende 65 durch die Windungen in die Stellung II vertagert, so wird der Lichtstrahl 73 in einer Richtung 73 11 reflektiert, in der er nicht mehr auf das Fühlglied 20" trifft.

Bei der Ausführungsform von Fig. 11 b ist die Lichtquelle 72 in das Fühlglied 20" baulich integriert, das somit neben der Lichtquelle auch einen Empfänger für den Lichtstrahl 73 enthält. Die Lichtquelle des Fühlgliedes 20" sendet einen Lichtstrahl 73 in etwa radial zum Speicherkörper und senkrecht zur Oberfläche 15 auf, der in der Stellung des Endes 65 in einer Richtung 73 I reflektiert wird, in welcher Richtung er nicht auf das Fühlglied 20" trifft. Wird hingegen das Ende 65 in die Stellung II verlagert, in der es mit der Oberfläche 15 annähernd fluchtet, so wird der Lichtstrahl 73 wiederum radial und senkrecht zur Oberfläche 15 in einer Richtung 73 II reflektiert, in der er voll auf das Fühlglied 20" trifft. Das Fühlelement 28", das wiederum als Maximalfühler 18 eingesetzt ist, wird somit zur Signalerzeugung in seiner zweiten Stellung II abgetastet, in der der Lichtstrahl 73 in der Richtung 73 II auf das Fühlglied 20" reflektiert wird.

Bei der Ausführungsform von Fig. 11c ist das Fühlelement 28" als radial in die Speicheroberfläche 15 hineinverschiebbarer Block ausgebildet, der eine schräge Auflauffläche 74' für die Fadenwindungen besitzt, wobei die Oberfläche 74' entweder spiegelnd oder mit einem spiegelnden Einsatz ausgebildet ist. Das Fühlelement 28"" gehört hier ebenfalls zu einem Maximalfühler 18. Im festen Teil 3 der Vorrichtung ist die Lichtquelle 72 angeordnet, die einen Lichstrahl 73 auf die Oberfläche 74' des Fühlelementes 28"" aussendet, der in etwa radial und senkrecht zur Oberfläche 15 verläuft. In der Stellung I des Fühlelementes 28"" in der dieses über die Oberfläche 15 vorsteht, wird der Lichtstrahl 73 in einer Richtung 73' reflektiert, in der er auf das Fühlglied 20' trifft, das wiederum eine Fotodiode oder ein auf Licht ansprechender Signalgeber ist. In der Stellung II, in der das Fühlelement 28"" in etwa mit der Oberfläche 15 fluchtet wird der reflektierte Strahl aus dem Lichtstrahl 73 in der Zeichnung nach unten versetzt und tritt in einer Richtung 73 II aus, in der er das Fühlglied 20" nicht zu treffen vermag.

Bei den Ausführungsformen der Fig. 11 bis 11 c kann der auf das Fühlelement gerichtete Lichtstrahl praktisch jede beliebige Richtung haben. Es ist nur dafür zu sorgen, daß der reflektierte Lichtstrahl in irgendeiner Stellung des Fühlelementes auf das Fühlglied reflektiert wird und in anderen Stellungen des Fühlelementes das Fühlglied nicht erreichen kann. Unerheblich ist dabei, in welcher Richtung relativ zur Oberfläche 15 bzw. zur Achse des Speicherkörpers das Fühlelements durch die Fadenwindungen verlagert werden kann (entweder radial oder um eine zur Speicherkörperachse parallele oder zu den Fadenwindungen parallele Kippachse), vorausgesetzt es ist sichergestellt, daß durch die Lageänderung des Fühlelementes der reflektierte Lichtstrahl ebenfalls eine Lageänderung ausführt, die das Fühlglied zur Signalerzeugung benutzen kann.

## Patentansprüche

1. Fadenspeicher- und -liefervorrichtung (1), mit einem stillstehenden, trommelförmigen Speicherkörper (10, 11), auf dessen Oberfläche ein Fadenvorrat in Faden abzugsrichtung aufwickelbar und von dem der Faden über Kopf abziehbar ist, dadurch gekennzeichnet, daß die Größe des Fadenvorrats in der axialen Richtung des Speicherkörpers durch ein mechanisches Fühlelement (28 bis 28"") überwachbar ist, das im Speicherkörper unterhalb dessen Oberfläche beweglich gelagert ist und das durch den Fadenvorrat zwischen einer ersten und einer zweiten Stellung (I, II) bewegbar ist,
wobei das Fühlelement in der ersten Stellung (I) über die Oberfläche (15) des Speicherkörpers (10, 11) hinausragt, in der zweiten Stellung (11) mit der Oberfläche (15) abschließt oder unter diese zurücktritt und in Richtung von der zweiten zur ersten Stellung belastet ist, und daß ein auf die Stellung des Fühlelements berührungsfrei ansprechendes Fühlglied (20, 20', 21, 21', 58) mit radialem Abstand zur Oberfläche (15) des Speicherkörpers (10, 11) in etwa radial auf das Fühlelement (289, 28', 28", 39, 46) ausgerichtet und außerhalb des Speicherkörpers (10, 11) angeordnet ist.

2. Fadenspeicher- und -liefervorrichtung nach Anspruch 1, dadurch gekennzeichnet, daß das Fühlelement (28') aus einem elektrisch oder magnetisch leitfähigen Material, z. B. Metall, besteht, und daß das Fühlglied (20', 21') ein Näherungs-Initiator ist, mit dem beim Fühlelement (28') ein durch diese Lageänderung beeinflußbares magnetisches, elektromagnetisches oder ein Wirbelstromfeld erzeugbar ist.

3. Fadenspeicher- und -liefervorrichtung nach den Ansprüchen 1 und 2, dadurch gekennzeichnet, daß das Fühlelement (28', 28") ein in entspannter Lage über die SpeicherkörperOberfläche (15) vortretendes Ende (65, 65') einer im Speicherkörper angebrachten Metall- Blattfeder (66) ist.

4. Fadenspeicher- und -liefervorrichtung nach Anspruch 1, dadurch gekennzeichnet, daß in das Fühlelement (28, 39, 46) ein Permanentmagnet (29) baulich eingegliedert ist, und daß das Fühlglied (20, 21, 58) bei der Lageänderung des Fühlelements auf eine durch die Lageänderung des Permanentmagneten bedingte Anderung der Magnetfeldstärke anspricht.

5. Fadenspeicher- und -liefervorrichtung nach Anspruch 4, dadurch gekennzeichnet, daß die Rückstellkraft nur geringfügig größer ist, als die zur Bewegung der Masse des den Permanentmagneten (29) enthaltenden Fühlelements (28) von der einen in die andere Stellung erforderliche Kraft.

6. Fadenspeicher- und -liefervorrichtung nach einem der Ansprüche 1 bis 4, dadurch gekennzeichnet, daß das Fühlelement (28, 28', 28") im Speicherkörper um eine zu den Fadenwindungen (27) im Fühlbereich annähernd parallele Achse (36, 69) kippbar ist.

7. Fadenspeicher- und -liefervorrichtung nach wenigstens einem der Ansprüche 1 bis 6, dadurch gekennzeichnet, daß das Fühlelement (28) auf einer Biegefeder (30), vorzugsweise aus Gummi, angebracht ist.

8. Fadenspeicher- und -liefervorrichtung nach wenigstens einem der Ansprüche 1 bis 6, dadurch gekennzeichnet, daß das Fühlelement (28) annähernd tangential zur Kippachse (36) von einer Zugfeder (49) belastet ist.

9. Fadenspeicher- und -liefervorrichtung nach Anspruch 4, dadurch gekennzeichnet, daß das Fühlelement (28, 39, 46) frei beweglich ist und daß die Rückstellkraft durch einen im Speicherkörper angebrachten weiteren Permanentmagneten (38) aufgebracht wird.

10. Fadenspeicher- und -liefervorrichtung nach den Ansprüchen 1 und 4, dadurch gekennzeichnet, daß das Fühlelement (28) eine schräge Auflauffläche (32) für die Fadenwindungen (17) aufweist und in radialer Richtung - bezogen auf die Speicherkörperachse - gegen die Kraft einer Druckfeder (56) verschiebbar ist.

11. Fadenspeicher- und -liefervorrichtung nach den Ansprüchen 1,4 und 10, dadurch gekennzeichnet, daß das Fühlelement (39) als ovale Scheibe ausgebildet ist, die auf einer in Axialrichtung des Speicherkörpers verlaufenden Führungsbahn (43) rollbar abgestützt ist.

12. Fadenspeicher- und -liefervorrichtung nach den Ansprüchen 1,4 und 10, dadurch gekennzeichnet, daß das Fühlelement (46) als runde Scheibe ausgebildet ist, die auf einer eine Stufe (45) aufweisenden Führungsbahn (44) rollbar abgestützt ist.

13. Fadenspeicher- und -liefervorrichtung nach den Ansprüchen 11 und 12, dadurch gekennzeichnet, daß die Führungsbahn (43, 44) Anschläge (41,42) besitzt, an denen das Fühlelement (39,46) in beiden Stellungen abgefangen wird.

14. Fadenspeicher- und -liefervorrichtung nach den Ansprüchen 11 und 12, dadurch gekennzeichnet, daß die in der einen Stellung des Fühlelements (39,46) über die Oberfläche (15) des Speicherkörpers ragende Fläche (40) des Fühlelements strukturiert ist.

15. Fadenspeicher- und -liefervorrichtung nach den Ansprüchen 1 und 4, dadurch gekennzeichnet, daß das Fühlglied (20, 21) ein auf das Fühlelement (28, 39,46) ausgerichtetes Hallelement ist.

16. Fadenspeicher- und -liefervorrichtung nach wenigstens einem der Ansprüche 1,4 und 15, dadurch gekennzeichnet, daß die Schalteinrichtung als Fühlglied (58) ein um eine zur Kippachse (36) des Fühlelements (28) parallele Achse (61) verdrehbares Kippelement mit einem baulich eingegliederten, dem Permanentmagneten (29) des Fühlelements gleich gepolten Permanentmagneten (60) aufweist, das auf eine Kippbewegung des Magnetfeldes des Fühlelements (28) mit einer Kippbewegung reagiert, und das mit einem Schaltglied (63), z. B. einem opto-elektronischen Schaltglied, in Arbeitsverbindung steht.

17. Fadenspeicher- und -liefervorrichtung nach Anspruch 16, dadurch gekennzeichnet, daß die Aufstellkraft für das Fühlelement (28) und eine Aufstellkraft für das Kippelement (Fühlglied 58) durch die Magnetwirkung zwischen beiden Permanentmagneten (29, 60) erzeugt werden.

18. Fadenspeicher- und -liefervorrichtung nach Anspruch 4, dadurch gekennzeichnet, daß das Fühlelement (28) die Form eines eine keilförmige Spitze (34) aufweisenden Blocks besitzt und aus einem Kunststoffmaterial besteht, in das der Permanentmagnet (29) eingebettet ist.

19. Fadenspeicher- und -liefervorrichtung nach wenigstens einem der Ansprüche 1 bis 18, dadurch gekennzeichnet, daß das Fühlelement (28, 28', 28", 39, 46) in einer der Form des Fühlelements bzw. der Metallblattfeder (66) angepaßten Vertiefung (16, 52) des Speicherkörpers liegt.

20. Fadenspeicher- und -liefervorrichtung nach wenigstens einem der Ansprüche 1 bis 19, dadurch gekennzeichnet, daß die Vertiefung (52) durch eine dünne Haut (58), gegebenenfalls aus unelastischem Kunststoff, abgedichtet abgedeckt ist, die in der einen Stellung des Fühlelements (28) hochgewölbt und in der anderen Stellung mit der Oberfläche (15) des Speicherkörpers bündig ist.

21. Fadenspeicher- und -liefervorrichtung nach wenigstens einem der Ansprüche 1 bis 20, dadurch gekennzeichnet, daß zwei die minimale und die maximale Größe des Fadenvorrats überwachende Fühlelemente (28, 28', 28", 39, 46) in axialer Richtung des Speicherkörpers hintereinander angeordnet sind.

22. Fadenspeicher- und liefervorrichtung nach den Ansprüchen 3 und 21, dadurch gekennzeichnet, daß die beiden Fühlelemente (28', 28") von den beiden Enden (65, 65') der annähernd in U-Form mit nach außen gedrehten Schenkelenden gebogenen Metallblattfeder (66) gebildet werden.

23. Fadenspeicher- und liefervorrichtung nach Anspruch 1 und wenigstens einem der Ansprüche 3,6, 7, 8,10,11,12,13,19,21,22, dadurch gekennzeichnet, daß das Fühlelement (28"', 28"") lichtreflektierend oder mit einer lichtreflektierenden Oberfläche (74) ausgebildet ist, und daß das Fühlglied (20", 20"') ein optischer oder optoelektronischer Empfänger ist, der auf die Richtung eines vom Fühlelement (28"', 28"") reflektierten Lichtstrahls (73ᵢ, 73_{II}) ausgerichtet ist.

24. Fadenspeicher- und -liefervorrichtung nach Anspruch 23, dadurch gekennzeichnet, daß das als Empfänger ausgebildete Fühlglied (20", 20"') auf eine Richtung des reflektierten Lichtstrahls (73₁, 73₁₁) ausgerichtet ist, die dieser während der Lageveränderung des Fühlelements (28"', 28"") zwischen den beiden Stellungen I, II einnimmt.

25. Fadenspeicher- und -liefervorrichtung nach den Ansprüchen 23 und 24, dadurch gekennzeichnet, daß der Empfänger auf die Richtung des vom Fühlelements (28"', 28"") in der einen oder in der anderen Stellung (I oder II) des Fühlelementes reflektierten Lichtstrahls (73₁, 73₁₁) ausgerichtet ist.

26. Fadenspeicher- und -liefervorrichtung nach den Ansprüchen 23 bis 25, dadurch gekennzeichnet, daß eine außerhalb des Speicherkörpers fest angeordnete Lichtquelle (72), vorzugsweise eine Infrarotlichtquelle vorgesehen ist, deren Lichtstrahl (23) auf das Fühlelement (28"', 28"") zielt.

## Claims

1. Yarn storing and feeding device (1), having a stationary, drum-shaped storage body (10, 11), onto the surface of which a yarn reserve can be wound in the yarn take-off direction and from which the yarn can be withdrawn overhead, characterized in that the size of the yarn reserve in the axial direction of the storage body can be monitored by a mechanical sensing element (28 to 28") which is mounted movable in the storage body below the surface of the latter and which can be moved by the yarn storage between a first and a second position (I, II), in the first position (1) the sensing element protruding beyond the surface (15) of the storage body (10,11), and in the second position (11) being flush with the surface (15) or being offset backwards below the latter and being loaded in a direction from the second towards the first position, and in that, at a radial distance from the surface (15) of the storage body (10, 11), a sensing component (20, 20', 21, 21', 58) which responds in contactless manner to the position of the sensing element is aligned approximately radially with the sensing element (289, 28', 28", 39, 46) and is arranged outside the storage body (10, 11).

2. Yarn storing and feeding device according to Claim 1, characterized in that the sensing element (28') consists of an electrically or magnetically conductive material, e.g. metal, and in that the sensing component (20', 21') is a proximity sensor by means of which, in the region of the sensing element (28'), a magnetic, electromagnetic or an eddy current field which may be influenced by a change in position of said sensing element (28'), can be generated.

3. Yarn storing and feeding device according to Claims 1 and 2, characterized in that the sensing element (28', 28") is an end (65, 65') of a metal leaf spring (66) arranged in the storage body, which end protrudes in the unstressed position beyond the surface (15) of the storage body.

4. Yarn storing and feeding device according to Claim 1, characterized in that a permanent magnet (29) is incorporated into the sensing element (28, 39, 46), and in that, in the case of the change in the position of the sensing element, the sensing component (20, 21, 58) responds to a change in the magnetic field strength caused by the change in the position of the permanent magnet.

5. Yarn storing and feeding device according to Claim 4, characterized in that the restoring force is only slightly greater than the force required for moving the mass of the sensing element (28) containing the permanent magnet (29) from the one into the other position.

6. Yarn storing and feeding device according to one of Claims 1 to 4, characterized in that the sensing element (28, 28', 28") is tiltable in the storage body about an axis (36, 69) approximately parallel to the yarn windings (27) in the sensing area.

7. Yarn storing and feeding device according to at least one of Claims 1 to 6, characterized in that the sensing element (28) is mounted on a bending spring (30), preferably of rubber.

8. Yarn storing and feeding device according to at least one of Claims 1 to 6, characterized in that the sensing element (28) is biased approximately tangentially to the tilting axis (36) by a tension spring (49).

9. Yarn storing and feeding device according to Claim 4, characterized in that the sensing element (28, 39, 46) is freely movable and in that the restoring force is applied by a further permanent magnet (38) fitted in the storage body.

10. Yarn storing and feeding device according to Claims 1 and 4, characterized in that the sensing element (28) has a sloping run-on surface (32) for the yarn windings (17) and can be displaced in the radial direction - relative to the axis of the storage body - against the force of a compression spring (56).

11. Yarn storing and feeding device according to Claims 1, 4 and 10, characterized in that the sensing element (39) is designed as an oval disc which is supported, in a manner which enables it to be rolled, on a guide path (43) extending in the axial direction of the storage body.

12. Yarn storing and feeding device according to Claims 1,4 and 10, characterized in that the sensing element (46) is designed as a round disc which is supported, in a manner which enables it to be rolled, on a guide path (44) having a step (45).

13. Yarn storing and feeding device according to Claims 11 and 12, characterized in that the guide path (43, 44) has stops (41, 42) against which the sensing element (39,46) is caught in both positions.

14. Yarn storing and feeding device according to Claims 11 and 12, characterized in that the surface (40) of the sensing element, said surface protruding in the one position of the sensing element (39,46) beyond the surface (15) of the storage body, is structured.

15. Yarn storing and feeding device according to Claims 1 and 4, characterized in that the sensing component (20,21) is a Hall element aligned with the sensing element (28, 39, 46).

16. Yarn storing and feeding device according to at least one of Claims 1, 4 and 15, characterized in that, as sensing component (58), the switching device has a tilting element rotatable about an axis (61) parallel to the tilting axis (36) of the sensing element (28) and having an incorporated permanent magnet (60) which is of the same polarity as the permanent magnet (29) of the sensing element and which reacts to a tilting movement of the magnetic field of the sensing element (28) with a tilting movement, and which is in working connection with a switching component (63), e.g. an optoelectronic switching component.

17. Yarn storing and feeding device according to Claim 16, characterized in that the setting-up force for the sensing element (28) and a setting-up force for the tilting element (sensing component 58) are generated by the magnetic action between both permanent magnets (29, 60).

18. Yarn storing and feeding device according to Claim 4, characterized in that the sensing element (28) has the shape of a block having a wedge-shaped tip (34) and is composed of a plastic material into which the permanent magnet (29) is embedded.

19. Yarn storing and feeding device according to at least one of Claims 1 to 18, characterized in that the sensing element (28, 28', 28", 39, 46) lies in a depression (16, 52) of the storage body, which depression is matched to the shape of the sensing element or metal leaf spring (66).

20. Yarn storing and feeding device according to at least one of Claims 1 to 19, characterized in that the depression (52) is covered in sealed manner by a thin skin (58), optionally of nonresilient plastic, which skin is arched in the one position of the sensing element (28) and flush with the surface (15) of the storage body in the other position.

21. Yarn storing and feeding device according to at least one of Claims 1 to 20, characterized in that two sensing elements (28, 28', 28", 39, 46) which monitor the minimum and the maximum size of the yarn storage are arranged one behind the other in the axial direction of the storage body.

22. Yarn storing and feeding device according to Claims 3 and 21, characterized in that the two sensing elements (28', 28") are formed by the two ends (65, 65') of the metal leaf spring (66), which is bent approximately in a U-shape with outward- turned limb ends.

23. Yarn storing and feeding device according to Claim 1 and at least one of Claims 3, 6, 7, 8, 10, 11, 12, 13, 19, 21, 22, characterized in that the sensing element (28"', 28"") is designed to be light-reflecting or with a light-reflecting surface (74), and in that the sensing component (20", 20"') is an optical or optoelectronic receiver which is aligned with the direction of a light beam (73_{I}, 73_{II}) reflected by the sensing element (28"', 28"").

24. Yarn storing and feeding device according to Claim 23, characterized in that the sensing component (20", 20"') designed as receiver is aligned with one direction of the reflected light beam (73ᵢ, 73₁₁) which the latter adopts during the change in the position of the sensing element (28"', 28"") between the two positions I, II.

25. Yarn storing and feeding device according to Claims 23 and 24, characterized in that the receiver is aligned with the direction of the light beam (73_{I}, 73₁₁) reflected by the sensing element (28"', 28"") in the one or in the other position (I or II) of the sensing element.

26. Yarn storing and feeding device according to Claims 23 to 25, characterized in that a light source (72) preferably an infrared light source, arranged in fixed manner outside the storage body, is provided, the light beam (23) of which is targeted on the sensing element (28"', 28"").

## Revendications

1. Dispositif (1) d'emmagasinage et de délivrance d'un fil, comportant un corps d'emmagasinage fixe en forme de tambour (10, 11), sur la surface duquel une réserve de fil peut être enroulée dans la direction de tirage du fil et à partir de laquelle le fil peut être tiré par-dessus la tête, caractérisé en ce que la taille de la réserve de fil dans la direction axiale du corps d'emmagasinage peut être contrôlée au moyen d'un capteur mécanique (28 à 28""), qui est monté dans le corps d'emmagasinage de manière à être mobile, au-dessous de la surface de ce corps, et peut être déplacé par la réserve de fil entre des première et seconde positions (I, II), que, dans la première position (I), le capteur fait saillie au-delà de la surface (15) du corps d'emmagasinage (10, 11) et, dans la seconde position (II), se termine de niveau avec la surface (15) ou est en retrait par rapport à cette dernière et est repoussé dans la direction s'étendant de la seconde vers la première position, et qu'un élément de détection (20, 20', 21, 21', 58), qui répond sans contact à la position du capteur, est orienté, à une certaine distance radiale de la surface (15) du corps d'emmagasinage (10, 11), d'une manière approximativement radiale sur le capteur (289, 28', 28", 39,46) et est disposé à l'extérieur du corps d'emmagasinage (10, 11).

2. Dispositif d'emmagasinage et de délivrance d'un fil selon la revendication 1, caractérisé en ce que le capteur (28') est réalisé en un matériau conducteur du point de vue électrique ou magnétique, par exemple un métal, et que l'élément de détection (20', 21') est un détecteur de proximité, avec lequel un champ magnétique ou un champ à courants de Foucault, qui peut être influencé par ce changement de position, peut être produit dans le capteur (28').

3. Dispositif d'emmagasinage et de délivrance d'un fil selon les revendications 1 et 2, caractérisé en ce que le capteur (28', 28") est une extrémité (65, 65'), qui à l'état détendu s'étend au-dessus de la surface (15) du corps d'emmagasinage, d'un ressort à lame métallique (66) disposé dans le corps d'emmagasinage.

4. Dispositif d'emmagasinage et de délivrance d'un fil selon la revendication 1, caractérisé en ce qu'un aimant permanent (29) est intégré dans le capteur (28, 39, 46) et que, dans le cas du changement de position de l'élément de détection, le capteur (20, 21, 58) répond à une modification de l'intensité du champ magnétique provoquée par le changement de position de l'aimant permanent.

5. Dispositif d'emmagasinage et de délivrance d'un fil selon la revendication 4, caractérisé en ce que la force de rappel est juste légèrement supérieure à la force nécessaire pour déplacer la masse de capteur (28) contenant l'aimant permanent (29), d'une position à l'autre.

6. Dispositif d'emmagasinage et de délivrance d'un fil selon l'une des revendications 1 à 4, caractérisé en ce que le capteur (28,28', 28") peut pivoter, dans le corps d'emmagasinage, autour d'un axe (36, 39) approximativement parallèle aux spires (27) du fil dans la zone de détection.

7. Dispositif d'emmagasinage et de délivrance d'un fil selon au moins l'une des revendications 1 à 6, caractérisé en ce que le capteur (28) est monté sur un ressort de flexion (30), réalisé de préférence en caoutchouc.

8. Dispositif d'emmagasinage et de délivrance d'un fil selon au moins l'une des revendications 1 à 6, caractérisé en ce que le capteur (28) est chargé par un ressort de traction (49), approximativement tangentiellement par rapport à l'axe de pivotement (36).

9. Dispositif d'emmagasinage et de délivrance d'un fil selon la revendication 4, caractérisé en ce que le capteur (28, 39, 46) est librement mobile et que la force de rappel est appliquée par un autre aimant permanent (38) disposé dans le corps d'emmagasinage.

10. Dispositif d'emmagasinage et de délivrance d'un fil selon les revendications 1 et 4, caractérisé en ce que le capteur (28) possède une surface oblique de montée (32) pour les spires (17) du fil et est déplaçable dans une direction radiale - par rapport à l'axe du corps d'emmagasinage - à l'encontre de la force d'un ressort de compression (56).

11. Dispositif d'emmagasinage et de délivrance d'un fil selon les revendications 1,4 et 10, caractérisé en ce que le capteur (39) est réalisé sous la forme d'un disque ovale, qui prend appui sur une piste de guidage (43), qui s'étend dans la direction axiale du corps d'emmagasinage.

12. Dispositif d'emmagasinage et de délivrance d'un fil selon les revendications 1, 4 et 10, caractérisé en ce que le capteur (46) est réalisé sous la forme d'un disque circulaire, qui prend appui de manière pouvoir rouler sur une piste de guidage (44) comportant une partie étagée (45).

13. Dispositif d'emmagasinage et de délivrance d'un fil selon les revendications 11 et 13, caractérisé en ce que la voie de guidage (43, 44) possède des butées (41,42), contre lesquelles le capteur (39,46) est arrêté dans les deux positions.

14. Dispositif d'emmagasinage et de délivrance d'un fil selon les revendications 11 et 12, caractérisé en en ce que la surface (40) du capteur, qui fait saillie au-dessus de la surface (15) du corps d'emmagasinage, dans l'une des positions du capteur (39,46) est structurée.

15. Dispositif d'emmagasinage et de délivrance d'un fil selon les revendications 1 et 4, caractérisé en en ce que l'élement de détection (20, 21) est un élément à effet Hall aligné sur le capteur (28, 39, 469.

16. Dispositif d'emmagasinage et de délivrance d'un fil selon au moins l'une des revendications 1, 4 et 15, caractérisé en ce que le dispositif de commutation comporte, comme élément de détection (58), un élément pivotant pouvant pivoter autour d'un axe (61) parallèle à l'axe de pivotement (36) du capteur (28) et possédant un aimant permanent, qui est incorporé dans l'élément de détection, est polarisé de la même manière que l'aimant permanent (29) du capteur, réagit par un mouvement de pivotement à un mouvement de pivotement du champ magnétique du capteur (28) et est relié selon une liaison de travail, à un élément de commutation (63), par exemple un élément de circuit opto-électronique.

17. Dispositif d'emmagasinage et de délivrance d'un fil selon la revendication 16, caractérisé en ce que la force de redressement pour le capteur (28) et une force de redressement pour l'élément pivotant (élément de détection 58) sont produites par l'action magnétique entre les deux aimants permanents (29, 60).

18. Dispositif d'emmagasinage de délivrance d'un fil selon la revendication 4, caractérisé en ce que le capteur (28) possède la forme d'un bloc muni d'une pointe (34) en forme de coin et est constitué par une matière plastique dans laquelle est enveloppé l'aimant permanent (29).

19. Dispositif d'emmagasinage et de délivrance d'un fil selon au moins l'une des revendications 1 à 18, caractérisé en ce que le capteur (28, 28', 28", 39, 46) est situé dans un renfoncement (16, 52) du corps d'emmagasinage, adapté à la forme du capteur ou du ressort à lame métallique (66).

20. Dispositif d'emmagasinage et de délivrance d'un fil selon au moins l'une des revendications 1 à 19, caracterisé en ce que le renfoncement (52) est recouvert, d'une manière étanche, par une mince peau (58), réalisée éventuellement en une matière plastique non élastique, qui est surélevée avec une forme cintrée, lorsque le capteur (28) est dans la première position, et à niveau avec la surface (15) du corps d'emmagasinage, lorsque le capteur est dans l'autre position.

21. Dispositif d'emmagasinage et de délivrance d'un fil selon au moins l'une des revendications 1 à 20, caractérisé en ce que deux capteurs (28, 28', 28", 39, 46), qui contrôlent la taille minimale et la taille maximale de la réserve de fil, sont disposés l'un derrière l'autre dans la direction axiale du corps d'emmagasinage.

22. Dispositif d'emmagasinage et de délivrance d'un fil selon les revendications 3 et 21, caractérisé en ce que les deux capteurs (28', 28") sont formés par les deux extrémités (65, 65') du ressort à lame métallique (66) replié approximativement en forme de U, dont les extrémités des branches sont tournées vers l'extérieur.

23. Dispositif d'emmagasinage et de délivrance d'un fil selon la revendication 1 et au moins l'une des revendications 3, 6, 7, 8, 10, 11, 12, 13, 19, 21, 22, caractérisé en ce que le capteur (28"', 28"") est réfléchissant ou est réalisé de manière à présenter une surface réfléchissante (74), et que l'élément de détection (20", 20"') est un récepteur optique ou opto-électronique, qui est orienté dans la direction d'un faisceau de lumière (73_{I}, 73_{II}) réfléchi par le capteur (28"', 28"").

24. Dispositif d'emmagasinage et de délivrance d'un fil selon la revendication 23, caractérisé en ce que l'élément de détection (20", 20"') réalisé sous la forme d'un récepteur est orienté dans une direction du faisceau de lumière réfléchi (73₁, 73₁₁) prise par ce faisceau pendant le passage du capteur (28"', 28"") entre les deux positions (I, II).

25. Dispositif d'emmagasinage et de délivrance d'un fil selon les revendications 23 et 24, caractérisé en ce que le récepteur est orienté dans la direction du faisceau de lumière (73_{I}, 73_{II}) réfléchi par le capteur (28"', 28"") lorsque ce dernier se trouve dans l'une ou l'autre position (I ou II).

26. Dispositif d'emmagasinage et de délivrance d'un fil selon les revendications 23 à 25, caractérisé en ce qu'il est prévu une source de lumière (72), montée fixe à l'extérieur du corps d'emmagasinage, de préférence une source de lumière infrarouge, dont le faisceau de lumière (23) est dirigé sur le capteur (28"', 28"").
